# EUROPÄISCHE PATENTSCHRIFT

(11) **EP 2 711 549 B1**
(45) Veröffentlichungstag und Bekanntmachung des Hinweises auf die Patenterteilung: **14.12.2016**
(21) Anmeldenummer: 13004618.8
(22) Anmeldetag: 23.09.2013
(51) Int. Cl.: F04B 49/035

(54) **Steuervorrichtung für Pumpen bei Hochdruckreinigern**
Pump control device for high pressure cleaners
Dispositif de commande pour pompes dans le cas des nettoyeurs haute pression

(30) Priorität: 23.09.2012 DE 202012009073 U
(43) Veröffentlichungstag der Anmeldung: 26.03.2014
(73) Patentinhaber: Josef Kränzle GmbH & Co. KG, 89257 Illertissen (DE)
(72) Erfinder: Bauer, Manfred, 89257 Illertissen (DE)
(74) Vertreter: Fiener, Josef

(56) Entgegenhaltungen:
- DE-A1- 19 617 778
- DE-B- 1 018 311
- DE-C1- 3 800 377

## Beschreibung

Die Erfindung betrifft eine Steuervorrichtung für Pumpen bei Nochdruckrelnlgern, mit den oberbegrifflichen Merkmalen des Anspruches 1.

Eine derartige Steuervorrichtung ist z. B. aus dem US-Patent 4,636,146 bekannt, um bei einem Hochdruckreiniger bei Unterbrechung der Förderung, insbesondere beim Schließen der Sprühlanze einen unzulässigen Druckanstieg zu vermeiden. Hierzu ist ein Bypassventil vorgesehen, das auch Unloader genannt wird, da hierbei über ein sich öffnendes Sperrelement der Flüssigkeitsstrom wieder zur Saugseite der Pumpe geleitet wird. Bei solchen "Strahlpausen" erfolgt somit ein druckloser Umlaufbetrieb, indem das Wasser im Bypass gefördert wird. Diese Steuerung wird auch Abschalfautomatik oder Druckentlastung gebannt, Eine dem Oberbegriff von Anspruch 1 entsprechende Druckentlastung ist der DE 3 800 377 zu entnehmen.

Dies gilt insbesondere für den intervallbetrieb von Hochdruckreinigungsgeräten, da hierbei die Abgabestelle, insbesondere eine Sprühlanze, häufig geschlossen und dann wieder geöffnet wird. Bei längeren Arbeitspausen sollte, nicht nur aus Gründen der Energieeinsparung der Elektromotor für den Pumpenantrieb abgeschaltet werden. Das Zuschalten der Pumpe (durch Einschalten des Elektromotors) kann hier bei geschlossener Sprühlanze jedoch unmöglich werden, insbesondere bei Wechselstrom-Motoren und unnachgiebigen Stahlgewebe-Horhdruckschläuchen zwischen Pumpe und Sprühlanze. Diese führen -im Gegensatz zu relativ weichen, nicht ummantelten Gummischläuchen -zu einem hohen Druckanstieg in sehr kurzer Zeit, in der sich der Elektromotor noch in der Anlaufphase befindet. Dabei kann der gerade startende Motor noch zu wenig Drehmoment aufbringen, so dass dieser stehen bleibt (blockiert). Dieser Effekt ist umso stärker je niedriger die Eingangsspannung ist, was insbesondere durch die Verwendung von Verlängerungskabeln auf Baustellen auftritt Ein Anlassen ist somit ausgeschlossen, außer dass die Sprühlanze geöffnet wird. Dies kann jedoch zeitaufwendig und unbequem sein, da sich z. B. beim Einsatz auf Baustellen die Sprühlanze auf einem Gerüst befindet und der Hochdruckreiniger entfernt davon auf dem Boden steht

Demzufolge liegt der Erfindung die Aufgabe zugrunde, eine Steuervorrichtung für Pumpen bei Hochdruckreinigern zu schaffen, die bei einfacher Bauweise ein sicheres Anlaufen des Antriebsmotors sicherstellt

Diese Aufgabe wird gelöst mit einer Steuervorrichtung gemäss den Merkmalen des Anspruchs 1. Bevorzugte Ausführungen sind Gegenstand der Unteransprüche.

Als wesentlicher Vorteil wird durch die vorgeschlagene Bauweise erreicht, dass beim Einschalten des Antriebsmotors zunächst noch für kurze Zeit kein Druckaufbau in dem Hochdruckschlauch erfolgt, sondern erst mit einer Verzögerung von einigen Zehntelsekunden. Erst nachdem der Motor "hochgelaufen" ist (z.B. binnen 0,2 Sekunden), also sein volles Drehmoment besitzt, wird Wasser in den Hochdruckschlauch gefördert bzw. gepresst. Dies ermöglicht jederzeit ein sicheres Anlaufen des Motors.

Von besonderem Vorteil ist die kompakte Bauweise des Ventilkörpers, der zudem in einfacher Weise gegen die bisher übliche Sperrkugel eines Unloader-Ventil ausgetauscht werden kann. Somit ist nicht nur die Erst-Ausstattung preiswert möglich, sondern auch die Nachrüstung bestehender Geräte.

Bevorzugte Ausführungsbeispiele werden anhand der Zeichnung näher erläutert und beschrieben. Hierbei zeigen:
Fig. 1 eine Schnittdarstellung der Steuervorrichtung mit neuem Ventilkörper,
Fig. 2 eine Schnittdarstellung gemäss Fig. 1 eines herkömmlichen Unloaders; und
Fig. 3a-c verschiedene Schaltstellungen des Ventilkörpers; und
Fig. 4a-c dazu analoge Schaltstellungen, wobei als Ventilelement eine Kugel vorgesehen ist.

Das nachstehend beschriebene Ausführungsbeispiel der Steuervorrichtung gemäss Fig.1 soll zunächst mit der herkömmlichen Bauweise gemäss Fig. 2 verglichen werden.

In Fig. 2 ist ein Ventilgehäuse 1 dargestellt, das an eine nicht näher dargestellte Pumpe (meist Pumpe mit drei Kolben) eines Horhdruckreinigers angeflanscht ist. Dabei wird über einen schematisch angesetzten Hochdruckschlauch 2 Druckflüssigkeit zu einer Abgabestelle, insbesondere eine (nicht dargestellte) Sprühlanze gefördert. Im Förderweg durch das Ventilgehäuse 1 ist ein Rückschlagventil 3 eingebaut, das hier in geschlossener Stellung dargestellt ist In geöffnetem Zustand (normaler Pumpbetrieb) gelangt somit die von der Pumpe geförderte Flüssigkeit zum Hochdruckschlauch 2 und damit zur Abgabestelle. In Bereich des Rückschlagventils 3 ist eine Steuerleitung 3a vorgesehen, die zu einem Bypassventil 7 führt. Dieses weist einen Kolben 8 auf, an dem eine stößelartige Spindel 9 befestigt ist, die entgegen der Vorspannung einer relativ starken Haupt- oder Druckfeder 10 bei Beaufschlagung des Kolbens 8 nach rechts bewegbar ist. Dabei wird ein Sperrelement 8a, insbesondere in Kugelform durch die Spindel 9 in die Offenstellung gedrückt (vgl. auch Fig. 3), so dass unter dem Pumpendruck stehende Flüssigkeit noch vor dem Rückschlagventil 3 in eine schematisch dargestellte Bypassleitung abfließen kann. Die Vorspannung der Druckfeder 10 ist durch ein Handrad 11 einstellbar, so dass der Öffnungsdruck der Absperrkugel 8a einstellbar ist. Diese Bauweise des Bypassventils 7 als sog. Unloader hat sich im intenrallbetrieb grundsätzlich bewährt, wobei jedoch gerade bei ummantelten Hochdruckschläuchen 2 die oben genannten Probleme beim Starten des Antriebsmotors nach längeren Arbeitspausen auftraten.

Wesentlich für die erfindungsgemäße Gestaltung ist nunmehr, wie in Fig. 1 dargestellt, dass das Sperrelement 8a (Absperrkugel 8a in Fig. 2) gegen einen hülsenförmigen Ventilkörper 8a' ausgetauscht ist. Bei dieser Umrüstung kann die Druckfeder 8b sogar beibehalten werden. Im Innem des (hohl gebohrten) Ventilkörpers 8a' ist ein weiteres Ventilelement 5 axial beweglich gelagert (vgl. folgende Fig. 3 und 4), das von einer (relativ schwachen) Feder 6 beaufschlagt ist Das Ventilelement 5 und die Feder 6 sind dabei geschützt im Ventilkörper 8a' gelagert bzw. geführt, wie in den folgenden Fig. 3 und 4 in verschiedenen Schaltstellungen vergrößert dargestellt wird.

In Fig. 3 und 4 sind jeweils drei ähnliche Schaltpositionen dargestellt, wobei in Fig. 3 ein Kegelbolzen 5a (mit konischer Spitze) als Ventilelement 5 dient, während in Fig. 4 hierzu eine Kugel 5b vorgesehen ist. Beide Formen des Ventilelements 5 sind dabei von einer Feder 6 beaufschlagt, die ebenfalls im Innern des Ventilkörpers 8a' angeordnet ist.

Der Ventilkörper 8a' weist hierbei jeweils einen Kugelkopf 4 mit einer zentralen Bohrung 4a auf, die dem Spindelende 9 des Bypassventils 7 gegenüberliegt, sowie zumindest eine Zulaufbohrung 4b (in Fig. 3 am Zylindermantel und in Fig. 4 an der von der Spindel 9 abgewandten Stirnseite). Dabei ist der Kugelkopf 4 rückseitig von der Druckfeder 8b beaufschlagt, die bevorzugt mit der Druckfeder 8b in Fig. 2 baugleich ist, also bei einem Umbau weiterverwendet werden kann.

Die Unter-Figuren in Fig. 3 und 4 zeigen hierbei die Schaltstellung:
a) beim Einschalten des Motors;
b) beim Normalbetrieb unter Druck;
c) beim Betrieb im Bypass.

In Fig. 3a und 4a verschließt der Kugelkopf 4 den Ventilsitz des Unloader-Ventils. Durch die Bohrungen 4a und 4b kann Wasser in den Bypass strömen, bis der Antriebsmotor seine Nenndrehzahl erreicht hat. Durch die einsetzende Strömung wird die Bohrung 4a im Kugelkopf 4 durch den Kegelbolzen 5a bzw. die Kugel 5b geschlossen, wie in den Fig. 3b und 4b für den Normalbetrieb dargestellt ist Hierbei ist die Bohrung 4a geschlossen, wobei das Ventilelement 5 durch den hydraulischen Druck (entgegen der relativ geringen Kraft der Feder 6) in dieser Position gehalten wird.

In Flg. 3c und 4c ist jeweils die Stellung bei nach rechts verschobener Position der Spindel 9 (vgl. links angedeuteter Kolben 8) gezeigt Hierbei ist der Kugelkopf 4 vom Ventilsitz abgehoben und auch die Bohrung 4a geöffnet. Somit kann Wasser über beide Öffnungen zum Bypass strömen, der hier mit dem Bezugszeichen B angedeutet ist. Der Bypass B kann jedoch auch an anderer Steile im Ventilgehäuse 1 angeordnet sein. Weiterhin sei betont, dass die Ausführung des Ventilelements 5 als Kugel 5b in Offenstellung eine besonders einfache Möglichkeit des Selbst-Ansaugbetrieb der Pumpe zulässt.

## Patentansprüche

1. Steuervorrichtung für Pumpen bei Hochdruckreinigern, wobei zwischen Pumpe und einem Hochdruckschlauch (2), Insbesondere zu einer Sprühlanze hin, ein Bypassventil (Unloader-Ventil) vorgesehen ist, das ein federbeaufschlagtes Sperrelement, insbesondere in zumindest teilweiser Kugelform aufweist, welches bei geschlossener Sprühlanze einen Förderweg zur Saugseite der Pumpe hin freigibt, wobei das Sperrelement (8a) als hülsenförmiger Ventilkörper (8a') ausgebildet ist, der in seinem Inneren ein weiteres Ventilelement (5) aufweist, das von einer Feder (6) beaufschlagt ist,
**dadurch gekennzeichnet, dass**
das Bypassventil (7) eine Spindel (9) und einen Kolben (8) aufweist, der an eine Steuerleitung (3a) angeschlossen ist.

2. Steuervorrichtung nach Anspruch 1, **dadurch gekennzeichnet, dass** der Ventilkörper (8a') einen Kugelkopf (4) mit einer zentralen Bohrung (4a) aufweist, die einem Ende der Spindel (9) des Bypassventils (7) gegenüberliegt, sowie bevorzugt zumindest eine Zulaufbohrung (4b) aufweist.

3. Steuervorrichtung nach Anspruch 2, **dadurch gekennzeichnet, dass** der Kugelkopf (4) rückseitig von einer Druckfeder (8b) beaufschlagt ist.

4. Steuervorrichtung nach Anspruch 3, **dadurch gekennzeichnet, dass** die Druckfeder (8b) baugleich der Ausführung des Sperrelements (8a) In Kugelform (Fig. 2) ist.

5. Steuervorrichtung nach einem der Ansprüche 1 bis 4, **dadurch gekennzeichnet, dass** das Ventilelement (5) in Form eines Kegelbolzens (5a) ausgebildet ist.

6. Steuervorrichtung nach einem der Ansprüche 1 bis 4, **dadurch gekennzeichnet, dass** das Ventilelement (5) als im Ventilkörper (8a') axial bewegliche Kugel (5b) ausgebildet ist, die In Offenstellung einen Selbst-Ansaugbetrieb der Pumpe zulässt.

7. Steuervorrichtung wenigstens nach Anspruch 1, **dadurch gekennzeichnet, dass** das Bypass-Ventil (7) von einer vorspannbaren Hauptfeder (10) beaufschlagt ist.

## Claims

1. Control device for a pump of high pressure cleaners, wherein a bypass valve (unloader valve) is provided between the pump and a high pressure hose (2), in particular towards a spray lance, the bypass valve having a spring-loaded locking element, in particular in an at least partially spherical shape, which releases a conveying path to the suction side of the pump, when the spray lance is closed, wherein the locking element (8a) is formed as a sleeve-shaped valve body (8a') which has a further valve element (5) in its interior and is impinged by a spring (6),
**characterized in that**
the bypass valve (7) has a spindle (9) and a piston (8) which is connected to a control line (3a).

2. Control device according to claim 1, **characterized in that**
the valve body (8a') has a ball head (4) having a central bore (4a), facing one end of the spindle (9) of the bypass valve (7), and preferably having at least one inlet bore (4b).

3. Control device according to claim 2, **characterized in that** the ball head (4) is impinged at the back by a pressure spring (8b).

4. Control device according to claim 3, **characterized in that** the pressure spring (8b) has an identical design to the locking member (8a) in a spherical shape (Fig. 2).

5. Control device according to one of claims 1 to 5, **characterized in that** the valve element (5) is formed as a taper bolt (5a).

6. Control device according to one of claims 1 to 4, **characterized in that** the valve element (5) is formed as a ball (5b) being axially movable in the valve body (8a'), providing a self-suction operation of the pump in open position.

7. Control device at least according to claim 1, **characterized in that** the bypass valve (7) is impinged by a pre-stressable main spring (10).

## Revendications

1. Dispositif de commande dévolu à des pompes équipant des nettoyeurs haute pression, une soupape de dérivation (soupape de décharge), prévue entre la pompe et un tuyau (2) à haute pression gagnant, en particulier, une lance de pulvérisation, étant munie d'un élément de blocage sollicité par ressort qui revêt notamment, au moins en partie, la forme d'une bille et libère un trajet d'acheminement vers le côté aspiration de ladite pompe à l'état fermé de ladite lance de pulvérisation, ledit élément de blocage (8a) étant réalisé en tant que corps obturateur (8a') configuré en une douille et renfermant, dans son espace interne, un élément supplémentaire d'obturation (5) sollicitépar un ressort (6), **caractérisé par le fait que**
la soupape de dérivation (7) comporte une broche (9) et un piston (8) raccordé à un conduit de commande (3a).

2. Dispositif de commande selon la revendication 1, **caractérisé par le fait que** le corps obturateur (8a') comprend une tête sphérique (4) percée d'un alésage central (4a) situé en vis-à-vis d'une extrémité de broche (9) de la soupape de dérivation (7), ainsi que, de préférence, au moins un alésage d'afflux (4b).

3. Dispositif de commande selon la revendication 2, **caractérisé par le fait que** la tête sphérique (4) est sollicitée par un ressort de pression (8b) sur son côté postérieur.

4. Dispositif de commande selon la revendication 3, **caractérisé par le fait que** le ressort de pression (8b) est de conception identique à la réalisation de l'élément de blocage (8a) sous la forme d'une bille (figure 2).

5. Dispositif de commande selon l'une des revendications 1 à 4, **caractérisé par le fait que** l'élément d'obturation (5) est réalisé sous la forme d'un tenon tronconique (5a).

6. Dispositif de commande selon l'une des revendications 1 à 4, **caractérisé par le fait que** l'élément d'obturation (5) est réalisé sous la forme d'une bille (5b) mobile axialement dans le corps obturateur (8a') et autorisant, en position ouverte, un fonctionnement de la pompe en mode auto-aspiration.

7. Dispositif de commande selon au moins la revendication 1, **caractérisé par le fait que** la soupape de dérivation (7) est sollicitée par un ressort principal (10) apte à la précontrainte.
